# EUROPÄISCHE PATENTSCHRIFT

(11) **EP 1 238 190 B1**
(45) Veröffentlichungstag und Bekanntmachung des Hinweises auf die Patenterteilung: **22.09.2004**
(21) Anmeldenummer: 00993428.2
(22) Anmeldetag: 12.12.2000
(51) Int. Cl.: F02D 41/06

(54) **VERFAHREN ZUR VERBESSERUNG DES STARTVERHALTENS EINER BRENNKRAFTMASCHINE MIT HOCHDRUCK-SPEICHEREINSPRITZSYSTEM**
METHOD FOR IMPROVING THE STARTING PERFORMANCE OF AN INTERNAL COMBUSTION ENGINE COMPRISING A HIGH-PRESSURE ACCUMULATOR INJECTION SYSTEM
PROCEDE POUR AMELIORER LE DEMARRAGE D'UN MOTEUR A COMBUSTION INTERNE EQUIPE D'UN SYSTEME D'INJECTION HAUTE PRESSION

(30) Priorität: 15.12.1999 DE 19960546
(43) Veröffentlichungstag der Anmeldung: 11.09.2002
(73) Patentinhaber: SIEMENS AKTIENGESELLSCHAFT, 80333 München (DE)
(72) Erfinder: PRZYMUSINSKI, Achim, 93049 Regensburg (DE); PHILIPPI, Udo, 54316 Schöndorf (DE)
(86) Internationale Anmeldenummer: PCT/DE2000/004416
(87) Internationale Veröffentlichungsnummer: WO 2001/044638

(56) Entgegenhaltungen:
- EP-A- 0 643 219
- EP-A- 0 892 168
- DE-A- 4 425 986
- DE-A- 4 440 700
- DE-A- 19 547 877
- PATENT ABSTRACTS OF JAPAN vol. 1998, no. 08, 30. Juni 1998 (1998-06-30) -& JP 10 061468 A (DENSO CORP), 3. März 1998 (1998-03-03)

## Beschreibung

Die Erfindung betrifft ein Verfahren zur Verbesserung des Startverhaltens einer Brennkraftmaschine mit Hochdruck-Speichereinspritzsystem gemäß dem Oberbegriff des Patentanspruches 1.

Für die Kraftstoffversorgung von Brennkraftmaschinen werden zunehmend Hochdruck-Speichereinspritzsysteme verwendet. Solche Einspritzsysteme sind als Common-Rail-Systeme (für Diesel-Brennkraftmaschinen) und HPDI-Einspritzsysteme (für Otto-Brennkraftmaschinen) bekannt. Bei diesen Einspritzsystemen wird der Kraftstoff mit einer Hochdruckpumpe in einen gemeinsamen Druckspeicher gefördert, von dem aus die Einspritzventile an den einzelnen Zylindern versorgt werden. Das Öffnen und Schließen der Einspritzventile wird in der Regel elektrisch oder elektromagnetisch gesteuert.

Bei einem solchen Common-Rail-Einspritzsystem wird der Kraftstoff mit Hilfe der Hochdruckpumpe verdichtet, in dem als Rail bezeichneten Hochdruckspeicher gespeichert und durch die Injektoren genannten Einspritzventile in den Brennraum des Motors eingespritzt. Neben der Druckspeicherung dient das Rail auch zur Glättung von Druckpulsationen, wozu ein ausreichend großes Speichervolumen erforderlich ist.

Brennkraftmaschinen mit Common-Rail-Einspritzsystemen benötigen zum Starten eine vergleichsweise längere Zeit als Brennkraftmaschinen mit Verteiler- oder Reiheneinspritzsystemen. Dies macht sich vor allem bei Fahrzeugen mit Start-Stop-Automatik negativ bemerkbar. Die Ursache für die längere Startzeit des Common-Rail-Systems ist das große gespeicherte Kraftstoffvolumen im Hochdruckbereich. Der Druck muß im gesamten Hochdruckbereich erst auf den Mindesteinspritzdruck gebracht werden, bevor die erste Einspritzung erfolgen kann. Um die Zeit zum Aufbau des minimalen Raildrucks beim Startvorgang zu verkürzen, bieten sich folgende Möglichkeiten an: Es kann das Volumen des Hochdruckspeichers verkleinert, das Hubvolumen der Hochdruckpumpe vergrößert oder die Anlaßdrehzahl erhöht werden. Jede dieser Maßnahmen hat jedoch bestimmte Nachteile zur Folge. Eine Verringerung des Hochdruckspeichervolumens scheidet aus, da dadurch die Dämpfung der Druckpulsationen verringert und der gespeicherte Druckenergievorrat vermindert wird. Dadurch würden gerade die wesentlichen Vorteile der Common-Rail-Technik aufgehoben werden. Die Vergrößerung des Hubvolumens der Hochdruckpumpe bei gleichem Übersetzungsverhältnis hätte eine für den Betrieb überdimensionierte Pumpe und damit eine erhöhte Leistungsaufnahme zur Folge. Gerade bei Hochdrucksystemen muß aber aus energieökonomischen Gründen auf eine leistungsangepaßte Auslegung der Pumpen geachtet werden. Die Erhöhung der Anlasserdrehzahl ist technisch ebenfalls unpraktikabel und begrenzt.

Durch vertretbare Kompromisse zwischen den erwähnten Maßnahmen läßt sich die Startzeit nur wenig verkürzen. Im allgemeinen wird daher die im Vergleich mit anderen Einspritzsystemen verlängerte Startzeit bei Brennkraftmaschinen mit Common-Rail-Einspritztechnik derzeit toleriert.

Aus EP 0 643 219 B1 ist ein Kraftstoffeinspritzsystem mit einer Vorförderpumpe, einer Hochdruckpumpe, einer Kraftstoffleitung und daran angeschlossenen Injektoren bekannt. Zudem ist ein Kraftstoffspeicher vorgesehen, der mit der Kraftstoffleitung in Verbindung steht. Zum Spülen der Kraftstoffleitung ist ein Ventil vorgesehen, mit dem die Kraftstoffleitung mit einer Rückleitung zum Tank verbindbar ist. In einer Startphase wird das Ventil geöffnet und auf diese Weise ein Spülen der Kraftstoffleitung und zudem eine Einstellung eines niedrigen Druckes in der Kraftstoffleitung erreicht. Weiterhin ist eine Bypaßleitung vorgesehen, mit der in der Startphase der von der Vorförderpumpe geförderte Kraftstoff an der Hochdruckpumpe vorbei direkt in die Kraftstoffleitung befördert wird.

Aus DE 195 47 877 A1 ist ein Kraftstoffhochdruckspeichersystem für eine Brennkraftmaschine bekannt, bei der ein Kraftstoffspeicher vorgesehen ist und zudem ein Kraftstoffzusatzspeicher über ein ansteuerbares Ventil mit dem Kraftstoffspeicher verbindbar ist. Für eine schnelle Erhöhung des Kraftstoffdruckes im Kraftstoffspeicher wird das Ventil geöffnet und der hohe Druck des Kraftstoffzusatzspeichers auf den Kraftstoffspeicher übertragen.

Der Erfindung liegt die Aufgabe zugrunde, ein Verfahren anzugeben, mit dem das Startverhalten einer Brennkraftmaschine mit einem Hochdruck-Speichereinspritzsystem der eingangs genannten Art verbessert wird, insbesondere die Zeitspanne bis zum Druckaufbau im Hochdruck-Speichereinspritzsystem verkürzt werden kann.

Diese Aufgabe wird durch die Merkmale des Patentanspruches 1 gelöst.

Zum schnellen Erkennen des Startvorganges einer mit Hochdruck-Speichereinspritzsystem ausgestatteten Brennkraftmaschine wird die Systemgröße Batteriespannung ausgewertet. Bei eingeschalteter Zündung wird die Betriebsspannung des mit der Brennkraftmaschine ausgerüsteten Fahrzeuges überwacht wird und das Auftreten eines durch das Bestromen eines Starters der Brennkraftmaschine hervorgerufenen Spannungseinbruches der Betriebsspannung als Zeitpunkt für das Ansteuern wenigstens eines der Hydraulikstellglieder Volumenstromregelventil und Druckregelventil herangezogen.

Weitere vorteilhafte Ausgestaltungen des erfindungsgemäßen Verfahrens sind in den Unteransprüchen angegeben.

Die Erfindung wird nachfolgend unter Bezugnahme auf die Zeichnung näher erläutert. In der Zeichnung zeigt:
- Figur 1: eine schematische Darstellung eines Einspritzsystems für eine direkteinspritzende Brennkraftmaschine und
- Figur 2: ein Diagramm für ausgewählte Signalverläufe

Die Figur 1 zeigt schematisch den Aufbau eines Kraftstoffeinspritzsystems für eine direkteinspritzende Brennkraftmaschine BKM, wie sie unter der Bezeichnung Common-Rail-System vor allem bei Fahrzeugen mit einer Diesel-Brennkraftmaschine eingesetzt wird. Dabei sind nur diejenigen Komponenten dargestellt, die für das Verständnis der Erfindung nötig sind.

Bei diesem Einspritzsystem wird Kraftstoff aus einem Kraftstoffvorratsbehälter 10 über eine Kraftstoffleitung 11 durch eine Vorförderpumpe 12 angesaugt. Die Vorförderpumpe 12 fördert den Kraftstoff über einen Kraftstoffilter 13 zu einer Hochdruckpumpe 14, die den Kraftstoff verdichtet und unter hohem Druck in einen Hochdruckspeicher 15, das sogenannte Rail einspeist. Dieser Hochdruckspeicher 15 hat neben der Druckspeicherung auch die wesentliche Aufgabe, durch ein ausreichend großes Speichervolumen Druckpulsationen zu glätten.

Um den Volumenstrom der Hochdruckpumpe 14 in den Hochdruckspeicher 15 entsprechend den jeweiligen Betriebsbedingungen der Brennkraftmaschine BKM bedarfsabhängig einstellen zu können, ist in der Kraftstoffleitung 11 zwischen der Vorförderpumpe 12 und der Hochdruckpumpe 14 ein zusätzliches Saugdrosselventil, im folgenden als Volumenstromregelventil VCV bezeichnet, angeordnet, mit dessen Hilfe der Förderstrom der Hochdruckpumpe 14 geregelt werden kann. Dieses Volumenstromregelventil VCV wird von einer Steuereinheit 16 über eine Steuerleitung 17 angesteuert. Die Steuereinheit 16 ist vorzugsweise in ein elektronisches Steuergerät 18 der Brennkraftmaschine integriert, das alle zum Betrieb der Brennkraftmaschine BKM nötigen Abläufe steuert und/oder regelt. Hierzu werden dem Steuergerät 18 der Brennkraftmaschine BKM eine Vielzahl mittels entsprechender Sensorik aufgenommene Eingangssignale ES zugeführt. Über Ausgangssignale AS werden die einzelnen Aktoren und Komponenten angesteuert, die zum Betrieb der Brennkraftmaschine BKM notwendig sind. Die Steuereinheit 16 weist einen Zähler 32, sowie einen Speicher 31 auf, in dem u.a. ein Schwellenwert SW gespeichert ist, dessen Bedeutung später anhand der Beschreibung der Figur 2 näher erläutert wird.

Um den Druck im Hochdruckspeicher 15 entsprechend den gewünschten Betriebsbedingungen der Brennkraftmaschine BKM einstellen zu können, ist weiterhin nach der Hochdruckpumpe 14 ein Druckregelventil PCV in die Kraftstoffleitung 11 geschaltet. Dieses Druckregelventil PCV steuert und/oder regelt über eine gestrichelt dargestellte Kraftstoffrückführleitung 19 überschüssigen Kraftstoff, der nicht zur Aufrechterhaltung eines im Hochdruckspeicher 15 gewünschten Drucks benötigt wird, in den Kraftstoffvorratsbehälter 10 ab, wobei der Haltedruck des Druckregelventils PCV von der Steuereinheit 16 über eine Steuerleitung 20 eingestellt wird. Zur Druckregelung im Hochdruckspeicher 15 ist weiter ein Drucksensor 21 vorgesehen. Dieser Drucksensor 21 dient zum Erfassen des augenblicklich im Hochdruckspeicher 15 herrschenden Druckes, auf dessen Grundlage die Steuereinheit 16 entsprechend den gewünschten Betriebsbedingungen der Brennkraftmaschine BKM die Druckregelung über das Druckregelventil PCV vornimmt.

Im Hochdruckspeicher 15 lassen sich mit Hilfe der dargestellten Anordnung Kraftstoffdrücke von 0 bis 1500 bar erzeugen. Diese Kraftstoffdrücke stehen über Kraftstoffeinspritzleitungen 22 an als Injektoren 23 bezeichnete Einspritzventilen, die in den Brennkammern der Brennkraftmaschine BKM angeordnet sind, an. Diese Injektoren 23 weisen im allgemeinen eine Einspritzdüse auf, die mit einer unter Federkraft stehenden Nadel verschlossen ist. Der Einspritzvorgang wird durch die Steuereinheit 16 ausgelöst, die über Steuerleitungen 24 mit den Injektoren 23 verbunden ist. Der in den Injektoren 23 auftretende Leckagestrom wird über gestrichelt dargestellte Kraftstoffrückführleitungen 25 in den Kraftstoffvorratsbehälter 10 zurückgeführt.

Ferner ist an der Brennkraftmaschine BKM ein Kurbelwellensensor 33 vorgesehen, der ein der Drehzahl der Kurbelwelle entsprechendes Signal an die Steuereinheit 16 zur weiteren Verarbeitung abgibt.

Die Vorförderpumpe 12 wird in einer bevorzugten Ausgestaltung über einen Elektromotor 26 angetrieben, der über eine Steuerleitung 27 mit der Steuereinheit 16 verbunden ist. Desweiteren kann eine solche elektrisch angetriebene Vorförderpumpe 12 auch in der Drehzahl regelbar ausgeführt sein.

Die Vorförderpumpe 12 und die Hochdruckpumpe 14 können auch von der Brennkraftmaschine BKM angetrieben werden, deren Drehzahlen sich dann mit einem festen Übersetzungsverhältnis proportional der Drehzahl der Brennkraftmaschine einstellt. Die Vorförderpumpe 12 ist dabei vorzugsweise in das Gehäuse der Hochdruckpumpe 14 integriert.

Desweiteren ist es auch möglich, die Hochdruckpumpe 14 unabhängig von der Drehzahl der Brennkraftmaschine BKM anzutreiben, beispielsweise mittels eines Elektromotors.

Weiterhin ist in der Figur 1 mit dem Bezugszeichen 28 eine Fahrzeugbatterie bezeichnet, die eine Bordspannung VB abgibt und deren Pluspol zu einer Klemme KL30 eines Zündstartschalters 29 geführt ist, während der Minuspol mit der Fahrzeugkarosserie verbunden ist. Der mit Klemme KL15 bezeichnete Ausgang des Zündstartschalters 29 ist über eine nicht näher bezeichnete Leitung mit der Steuereinheit 16 und dem Steuergerät 18 verbunden. An der Klemme KL 15 (geschaltetes Plus nach Fahrzeugbatterie) liegt Spannung, wenn die Zündung eingeschaltet ist, d.h. der Zündstartschalters 29 in der mit 1 bezeichneten Stellung ist. Der mit Klemme 50 bezeichnete Ausgang des Zündstartschalters 29 ist über eine nicht näher bezeichnete Leitung mit einem Anlasser 30 (Starter) der Brennkraftmaschine BKM verbunden. Ebenso ist der Pluspol der Fahrzeugbatterie 28 an den Anlasser 30 geführt. Zum Starten der Brennkraftmaschine BKM wird der Zündstartschalter 29 in die mit Position 2 gekennzeichnete Stellung gebracht. Dadurch wird der Startvorgang der Brennkraftmaschine BKM eingeleitet.

Während des Normalbetriebes der Brennkraftmaschine BKM wird betriebspunktabhängig im Hochdruck-Speichereinspritzsystem ein bestimmter Druck und eine bestimmte Förderleistung durch entsprechende Ansteuerung der Hydraulikstellglieder Volumenstromregelventil VCV und Druckregelventil PCV mittels einer sogenannten Closed-Loop-Regelung eingestellt.

Beim Abstellen der Brennkraftmaschine BKM wird das Druckregelventil PCV geöffnet, um den Kraftstoff vom Hochdruckspeicher abzulassen. Das Volumenstromregelventil VCV bleibt nach dem Abstellen der Brennkraftmaschine BKM während des Nachlaufs der Steuereinheit 16 noch kurz geöffnet, um den Pumpraum der Hochdruckpumpe 14 wieder zu befüllen. Damit entfällt beim nächsten Start der Brennkraftmaschine BKM die Füllung dieses Totraumes, was zu einem schnelleren Betriebsbereitschaft des Hochdruck-Speichereinspritzsystems führt.

In einer bevorzugten Ausgestaltung ist das Druckregelventil PCV stromlos offen, d.h. beim Abschalten der Brennkraftmaschine BKM wird es stromlos geschaltet. Das Volumenstromregelventil VCV ist stromlos geschlossen, so daß nach Ablauf der Nachlaufzeit durch Abschalten der Stromversorgung die Kraftstoffzuleitung 11 zu der Hochdruckpumpe 14 unterbrochen ist. Bei Ausfall der Spannungsversorgung nehmen also beide Ventile einen sicheren Zustand ein.

Um nach einem Start der Brennkraftmaschine BKM den Druck im Hochdruck-Speichereinspritzsystem möglichst schnell wieder auf einen Mindestwert aufzubauen, der für einen Einspritzvorgang benötigt wird, müssen die Hydraulikstellglieder Volumenstromregelventil VCV und Druckregelventil PCV unverzüglich angesteuert werden. Zum schnellen Druckaufbau wird das Druckregelventil PCV geschlossen und das Volumenstromregelventil VCV geöffnet, so daß Kraftstoff zu der Hochdruckpumpe 14 gefördert und von dieser verdichtet werden kann. Voraussetzung hierfür ist eine schnelle Erkennung des Startvorganges der Brennkraftmaschine BKM, um die Hydraulikstellglieder in der angegebenen Weise frühzeitig anzusteuern.

Anhand des Diagrammes nach Figur 2 wird gezeigt, wie der Startzeitpunkt der Brennkraftmaschine BKM möglichst frühzeitig erkannt werden kann. Dabei sind in der Reihenfolge von unten nach oben die zeitlichen Verläufe der Signale für das Druckregelventil PCV und für das Volumenstromregelventil VCV, sowie der Verlauf der Batteriespannung VB und ein Signal FLAG von einem Kurbelwellensensor aufgetragen.

Da weder der Steuereinheit 16, noch der Steuerungseinrichtung 18 eine Information über den Schaltzustand des Starterrelais des Anlassers 30 vorliegt, also nicht direkt erkannt werden kann, wann der Fahrer durch Drehen des Zündschlüssels den Startvorgang der Brennkraftmaschine einleitet, wird gemäß der Erfindung die Systemgröße Batteriespannung VB ausgewertet.

Zum Zeitpunkt t1 wird durch Drehung des Zündschlüssels die Zündung eingeschaltet, d.h. an der Klemme KL15 liegt die Batteriespannung VB an. Im Betriebszustand "Zündung ein" und während des Stillstandes der Brennkraftmaschine BKM wird die Batteriespannung VB in einem festen Zeitraster, beispielsweise alle 10 ms gemessen. Der aktuelle Meßwert zum Abtastzeitpunkt n wird mit dem zeitlich vorhergehenden Meßwert zum Abtastzeitpunkt n-1 verglichen. Nach einer, vom Verhalten des Fahrer des Fahrzeugs abhängigen Zeitspanne wird durch Weiterdrehen des Zündschlüssels der Startvorgang der Brennkraftmaschine BKM zum Zeitpunkt t2 eingeleitet. An der Klemme KL30 liegt die Batteriespannung VB an und damit wird der Starter 30 bestromt. Aufgrund der hohen Stromaufnahme des Starters 30 ist ein signifikant hoher Einbruch der Batteriespannung VB zum Zeitpunkt t2 messbar. Ist also ein Meßwert signifikant (z.B. 20%) kleiner als der vorhergehende Meßwert, so wird auf einen gewünschten Startvorgang der Brennkraftmaschine geschlossen und die Komponenten, welche für einen Druckaufbau im Hochdruck-Speichereinspritzsystem relevant sind, unverzüglich angesteuert. Diese Komponenten sind im Regelfall das Volumenstromregelventil VCV und das Druckregelventil PCV. Zum Zeitpunkt t2 wird somit das Volumenstromregelventil VCV geöffnet und das Druckregelventil PCV geschlossen.

Die Auswertung aufeinanderfolgender Meßwerte zu den Zeitpunkten n,n-1 erfolgt in vorteilhafter Weise durch Differenzbildung der beiden Meßwerte und Vergleich der Differenz mit einem Schwellenwert SW. Dieser Schwellenwert SW wird durch Versuche auf dem Prüfstand für einen gegebenen Starter experimentell ermittelt und ist in einem Speicher 31 der Steuereinheit 16 abgelegt.

Gleichzeitig zum Zeitpunkt t2 wird ein Zähler 32 gestartet. Erreicht der Zähler 32 einen vorgegebenen Zählerendwert ohne daß das Signal FLAG vom Kurbelwellensensor 33 eine Drehung der Kurbelwelle anzeigt (Zeitpunkt t3 in Figur 2), werden die Hydraulikstellglieder Volumenstromregelventil VCV und Druckregelventil PCV wieder über entsprechende Signale für den Betrieb "Stillstand der Brennkraftmaschine" angesteuert, da offensichtlich in der vorgegebenen Zeitspanne kein Anspringen der Brennkraftmaschine BKM erfolgte. Wird aufgrund des Signals des Kurbelwellensensors 33 von der Steuereinheit 16 eine Drehung der Kurbelwelle mit einer Drehzahl oberhalb der Anlasserdrehzahl erkannt, so wird die Brennkraftmaschine BKM inklusive der Hydraulikstellglieder mit Signalen für den normalen Betrieb außerhalb des Startvorganges gesteuert bzw. geregelt.

Da bereits zum Zeitpunkt t2 das Volumenstromregelventil VCV und das Druckregelventil PCV angesteuert werden und nicht erst das Signal FLAG der Drehzahlerkennung über den Kurbelwellensensor 33 zum späteren Zeitpunkt t3 ausgewertet wird, ergibt sich ein optimaler Startvorgang der Brennkraftmaschine BKM, weil damit ein sehr schneller Druckaufbau erzielt werden kann.

Wird die Vorförderpumpe 12 und die Hochdruckpumpe 14 nicht von der Brennkraftmaschine BKM selbst angetrieben, sondern mittels separater Elektromotoren, so werden auch diese sofort nach Erkennen des Batteriespannungseinbruchs zum Zeitpunkt t2 unverzüglich angesteuert. Damit läßt sich ein noch schnellerer Druckaufbau im Hochdruck-Speichereinspritzsystem realisieren.

## Patentansprüche

1. Verfahren zur Verbesserung des Startverhaltens einer Brennkraftmaschine (BKM) mit einem Hochdruck-Speichereinspritzsystem,
- bei dem Kraftstoff mittels einer Vorförderpumpe (12) und einer Hochdruckpumpe (14) zu einem Hochdruckspeicher (15) gefördert wird, an dem Injektoren (23) zum Einspritzen des Kraftstoffes in die Zylinder der Brennkraftmaschine (BKM) angeschlossen sind und
- bei dem der Druck und das Fördervolumen des Kraftstoffes mittels Hydraulikstellglieder (VCV,PCV) eingestellt wird,
**dadurch gekennzeichnet, daß**
bei eingeschalteter Zündung die Betriebsspannung (VB) des mit der Brennkraftmaschine (BKM) ausgerüsteten Fahrzeuges überwacht wird und das Auftreten eines durch das Bestromen eines Starters (30) der Brennkraftmaschine (BKM) hervorgerufenen Spannungseinbruches der Betriebsspannung (VB) als Zeitpunkt (t2) für das Ansteuern wenigstens eines der Hydraulikstellglieder (VCV,PCV) herangezogen wird.

2. Verfahren nach Anspruch 1, **dadurch gekennzeichnet, daß** als Hydraulikstellglied ein stromaufwärts der Hochdruckpumpe (14) angeordnetes Volumenstromregelventil (VCV) zum Zeitpunkt (t2) derart angesteuert wird, daß es den Kraftstofffluß in Richtung Hochdruckpumpe (14) freigibt.

3. Verfahren nach Anspruch 1 oder 2, **dadurch gekennzeichnet, daß** als Hydraulikstellglied ein stromabwärts der Hochdruckpumpe (14) angeordnetes Druckregelventil (PCV) zum Zeitpunkt (t2) derart angesteuert wird, daß es den Kraftstofffluß in Richtung Hochdruckspeicher (15) sperrt.

4. Verfahren nach Anspruch 1, **dadurch gekennzeichnet, daß** die Vorförderpumpe (12) mittels eines Elektromotors (26) angetrieben wird und dieser zum Zeitpunkt (t2) derart angesteuert wird, daß die Vorförderpumpe (12) Kraftstoff in Richtung Hochdruckpumpe (14) fördert.

5. Verfahren nach Anspruch 1, **dadurch gekennzeichnet, daß** die Hochdruckpumpe (14) mittels eines Elektromotors angetrieben wird und dieser zum Zeitpunkt (t2) derart angesteuert wird, daß die Hochdruckpumpe (14) Kraftstoff verdichtet.

6. Verfahren nach Anspruch 1, **dadurch gekennzeichnet, daß** zur Feststellung des Spannungseinbruches der Batteriespannung (VB) diese in einem festen Zeitraster gemessen wird, die Differenz zwischen zeitlich aufeinanderfolgenden Meßwerten (n, n-1) gebildet wird, diese Differenz mit einem Schwellenwert (SW) verglichen wird und auf einen durch das Bestromen des Starters (30) hervorgerufenen Spannungseinbruch geschlossen wird, wenn die Differenz den Schwellenwert (SW) überschreitet.

7. Verfahren nach Anspruch 6, **dadurch gekennzeichnet, daß** der Schwellenwert (SW) experimentell ermittelt wird und in einem Speicher (31) einer Steuereinheit (16) abgelegt ist.

8. Verfahren nach Anspruch 1, **dadurch gekennzeichnet, daß** zum Zeitpunkt (t2) ein Zähler (32) gestartet wird und bei Erreichen eines vorgegebenen Zählerendwertes die Hydraulikstellglieder (VCV, PCV) mit Signalen angesteuert werden, die für den Stillstand der Brennkraftmaschine (BKM) charakteristisch sind, wenn daß Signal (FLAG) eines Kurbelwellensensors (33) keine Drehung der Kurbelwelle signalisiert.

## Claims

1. Method for improving the start-up behaviour of an internal combustion engine (BKM) with a high-pressure storage injection system,
- in which fuel is supplied by means of a pre-supply pump (12) and a high-pressure pump (14) to a high-pressure reservoir (15), to which injectors (23) for injecting the fuel into the cylinders of the internal combustion engine (BKM) are connected and
- in which the pressure and the supply volume of the fuel is set by means of hydraulic actuators (VCV, PCV).
**characterised in that**
when ignition is activated the operating voltage (VB) of the vehicle equipped with the internal combustion engine (BKM) is monitored and the occurrence of a voltage dip in the operating voltage (VB) caused by energising a starter (30) of the internal combustion engine (BKM) is used as the time point (t2) for actuating at least one of the hydraulic actuators (VCV, PCV).

2. Method according to Claim 1, **characterised in that** as a hydraulic actuator a volume flow control valve (VCV) disposed upstream of the high-pressure pump (14) is actuated at the time point (t2) such that it releases the flow of fuel towards the high-pressure pump (14).

3. Method according to Claim 1 or 2, **characterised in that** as a hydraulic actuator a pressure control valve (PCV) disposed downstream of the high-pressure pump (14) is actuated at the time point (t2) such that it blocks the flow of fuel towards the high-pressure reservoir (15).

4. Method according to Claim 1, **characterised in that** the pre-supply pump (12) is driven by means of an electric motor (26) and at the time point (t2) this is actuated such that the pre-supply pump (12) supplies fuel towards the high-pressure pump (14).

5. Method according to Claim 1, **characterised in that** the high-pressure pump (14) is driven by means of an electric motor and at the time point (t2) this is actuated such that the high-pressure pump (14) compresses fuel.

6. Method according to Claim 1, **characterised in that** in order to ascertain the voltage dip in the battery voltage (VB) this is measured in a fixed time frame, the difference between chronologically consecutive measured values (n, n-1) is formed, this difference is compared to a threshold value (SW) and a voltage dip caused by energising the starter (30) is indicated if the difference exceeds the threshold value (SW).

7. Method according to Claim 6, **characterised in that** the threshold value (SW) is determined experimentally and is stored in a memory (31) of a control unit (16).

8. Method according to Claim 1, **characterised in that** at the time point (t2) a counter (32) is started and when a predetermined upper counter value is reached the hydraulic actuators (VCV, PCV) are actuated with signals characteristic of the idle state of the internal combustion engine (BKM) if the signal (FLAG) of a crankshaft sensor (33) does not signal any rotation of the crankshaft.

## Revendications

1. Procédé pour l'amélioration du démarrage d'un moteur à combustion interne (BKM) avec un système d'injection à réservoir à haute pression,
- dans lequel le carburant est acheminé au moyen d'une pompe de transfert (12) et d'une pompe à haute pression (14) vers un réservoir à haute pression (15), auquel des injecteurs (23) pour l'injection du carburant dans les cylindres du moteur à combustion interne (BKM) sont raccordés et,
- dans lequel la pression et le volume de transport de carburant sont ajustés au moyen d'un composant de réglage hydraulique (VCV, PCV),
**caractérisé en ce que**
lors de l'allumage, la tension de fonctionnement (VB) du véhicule équipé du moteur à combustion interne (BKM) est contrôlée et l'apparition d'une chute de tension de la tension de fonctionnement (VB) suite à l'excitation d'un démarreur (30) du moteur à combustion interne (BKM) est utilisée comme instant (t2) pour l'actionnement d'au moins l'un des composants de réglage hydraulique (VCV, PCV).

2. Procédé selon la revendication 1, **caractérisé en ce qu'**en tant que composant de réglage hydraulique, une valve de réglage de débit volumétrique (VCV) disposée en amont de la pompe à haute pression (14) est actionnée à l'instant (t2) de telle façon qu'elle libère le flux de carburant en direction de la pompe à haute pression (14).

3. Procédé selon la revendication 1 ou 2, **caractérisé en ce qu'**en tant que composant de réglage hydraulique, une valve de réglage de pression (PCV) disposée en aval de la pompe à haute pression (14) est actionnée à l'instant (t2) de telle façon qu'elle arête le flux de carburant en direction du réservoir à haute pression (15).

4. Procédé selon la revendication 1, **caractérisé en ce que** la pompe de transfert (12) est entraînée au moyen d'un moteur électrique (26) et celui-ci est actionné à l'instant (t2) de telle façon que la pompe de transfert (12) achemine du carburant en direction de la pompe à haute pression (14).

5. Procédé selon la revendication 1 **caractérisé en ce que** la pompe à haute pression (14) est entraînée au moyen d'un moteur électrique et celui-ci est actionné à l'instant (t2) de telle façon que la pompe à haute pression (14) comprime le carburant.

6. Procédé selon la revendication 1, **caractérisé en ce que** pour l'identification de la chute de tension de la tension de batterie (VB), cette dernière est mesurée dans un système à tranches de temps fixes, la différence entre les valeurs mesurées (n, n-1) successives dans le temps est constituée, cette différence est comparée avec une valeur seuil (SW) et on conclut à la chute de tension suite à l'excitation d'un démarreur (30), lorsque la différence dépasse la valeur seuil (SW).

7. Procédé selon la revendication 6, **caractérisé en ce que** la valeur seuil (SW) est déterminée expérimentalement et est mémorisée dans une mémoire (31) d'une unité de commande (16).

8. Procédé selon la revendication 1, **caractérisé en ce qu'**à l'instant (t2), un compteur (32) est démarré et lorsqu'il atteint une valeur prédéterminée, les composants de réglage hydrauliques (VCV, PCV) sont actionnés avec des signaux, caractéristiques de l'arrêt du moteur à combustion interne (BKM), quand le signal (FLAG) d'un capteur de vilebrequin (33) signale qu'il y a aucune rotation du vilebrequin.
